# EUROPÄISCHE PATENTSCHRIFT

(11) **EP 0 901 760 B1**
(45) Veröffentlichungstag und Bekanntmachung des Hinweises auf die Patenterteilung: **14.03.2001**
(21) Anmeldenummer: 97115266.5
(22) Anmeldetag: 03.09.1997
(51) Int. Cl.: A47B 1/10

(54) **Auszugschiene und Ausziehtisch mit einer solchen Auszugschiene**
Slide and extensible table equipped with such a slide
Coulisse et table à coulisse équipée d'une telle coulisse

(43) Veröffentlichungstag der Anmeldung: 17.03.1999
(73) Patentinhaber: Becker, Manfred, 32107 Bad Salzuflen (DE)
(72) Erfinder: Becker, Manfred, 32107 Bad Salzuflen (DE)
(74) Vertreter: TER MEER STEINMEISTER & PARTNER GbR

(56) Entgegenhaltungen:
- US-A- 3 084 639

## Beschreibung

Die Erfindung betrifft eine Auszugschiene gemäß dem Oberbegriff des Anspruchs 1 sowie einen Ausziehtisch mit einer solchen Auszugschiene.

Ausziehtische weisen typischerweise eine geteilte Tischplatte auf, deren beide Teile sich in entgegengesetzte Richtungen auseinanderziehen lassen, so daß in der Mitte ein Zwischenraum entsteht, der dann von einem weiteren Tischplattenelement ausgefüllt werden kann.

Aus DE-C-44 00 130 ist eine Auszugschiene bekannt, mit der sich die beiden Teil-Tischplatten eines solchen Ausziehtisches synchron ausziehen lassen. Diese Auszugschiene weist ein am Tischgestell zu befestigendes, als hohles Strangprofil ausgebildetes Tragteil auf, das zwei Führungsprofile zur Führung von zwei Laufschienen bildet, die jeweils fest mit einer der beiden Teil-Tischplatten verbunden sind. An den entgegengesetzten Enden des Tragteils ist jeweils eine Umlenkrolle für einen Seilzug gelagert. Der über die Umlenkrollen geführte Seilzug ist mit beiden Laufschienen verbunden, so daß die Auszugsbewegungen der beiden Laufschienen mechanisch miteinander gekoppelt werden. Wenn der Benutzer an ein Ende des Ausziehtisches herantritt und eine der beiden Teil-Tischplatten auszieht, so wird durch diese mechanische Kopplung erreicht, daß sich die andere Teil-Tischplatte synchron in der entgegengesetzten Ausziehrichtung bewegt. Der Benutzer braucht deshalb nicht mehr um den Tisch herumzugehen, um auch die zweite Teil-Tischplatte auszuziehen.

Nachdem in der Mitte des Tisches das zusätzliche Tischplatten-Element eingefügt worden ist, müssen die beiden ausziehbaren Teil-Tischplatten wieder etwas zusammengeschoben werden, damit die Fugen zwischen den verschiedenen Tischplattenelementen geschlossen werden. Auch dieser Arbeitsgang kann mit Hilfe der beschriebenen Laufschiene allein von einem Ende des Tisches her ausgeführt werden.

Schließlich müssen die beiden ausziehbaren Teil-Tischplatten wieder geeignet fixiert werden, damit sich die Fugen zwischen den Tischplattenelementen nicht nachträglich wieder öffnen können. Diese Fixierung erfolgt bisher beispielsweise mit Hilfe von unter der Tischplatte angeordneten Haken, die die verschiedenen Elemente mechanisch miteinander verriegeln.

Aus DE-A-196 06 562 ist eine Auszugschiene nach dem Oberbegriff des Anspruchs 1 mit integrierter Feststelleinrichtung bekannt. Diese Feststelleinrichtung weist eine parallel zu den Laufschienen verlaufende und mit einer der Laufschienen und/oder der zugehörigen Teil-Tischplatte verbundene Feststellstange auf, die mit Hilfe eines Arretierungsmechanismus am Tragteil festgestellt werden kann, so daß die Laufschienen und die damit verbundenen Teil-Tischplatten in der jeweils erreichten Position fixiert werden. Die Arretierungseinrichtung wird bei der bekannten Auszugschiene durch ein kippbar am Tragteil angebrachtes Blockierglied gebildet, das eine Längsbewegung der Feststellstange in einer Richtung gestattet, jedoch bei Bewegung der Feststellstange in der entgegengesetzten Richtung an dieser Feststellstange verkantet, so daß die Bewegung selbsthemmend blockiert wird. Wenn die Feststellstange in entgegengesetzte Richtung bewegt werden soll, muß zuvor das Blockierglied von Hand umgelegt und dadurch gelöst werden.

Ein Nachteil dieses bekannten Mechanismus besteht darin, daß der Benutzer mindestens einmal, nämlich entweder beim Ausziehen der Tischplatten oder beim Zusammenschieben derselben, seine Position am Ende des Tisches verlassen muß, um das Blockierglied von Hand zu lösen.

In DE-U-297 07 827 wird ein Arretierungsmechanismus beschrieben, der eine drehbar und axialfest mit einer der ausziehbaren Tischplatten verbundene Feststellstange aufweist, die axial verschiebbar in einem mit der anderen ausziehbaren Tischplatte verbundenen Rohrstück geführt ist. Ein Abschnitt der Feststellstange weist einen von der Kreisform abweichendem Querschnitt auf und ist von einer elastischen Hülse mit korrespondierendem Innenquerschnitt umgeben. Wenn die Feststellstange von einem Ende des Tisches aus um ihre Längsachse gedreht wird, so wird die Hülse aufgeweitet und reibschlüssig im Rohrstück fixiert. Die Tischplatten sind hier durch ein Hebelgestänge gekoppelt.

Aufgabe der Erfindung ist es, eine Auszugschiene nach dem Oberbegriff des Anspruchs 1 und einen Ausziehtisch mit einer solchen Auszugschiene zu schaffen, bei denen nicht nur die Auszieh- und Einschiebvorgänge, sondern auch die zugehörigen Feststell- und Löseoperationen von einem Ende der Auszugschiene bzw. des Tisches her ausgeführt werden können.

Diese Aufgabe wird mit den in den Ansprüchen 1 und 6 angegebenen Merkmalen gelöst.

Erfindungsgemäß hat die Feststellstange eine zweifache Funktion, nämlich einerseits die Funktion, im arretierten Zustand eine starre Verbindung zwischen dem Tragteil und der Laufschiene bzw. der Tischplatte herzustellen, und zum anderen die Funktion eines Übertragungsgliedes, mit dem der Arretierungsmechanismus betätigt wird.

Wenn der Benutzer den Tisch ausgezogen hat, kann er somit vom Ende des Tisches her über die Feststellstange auf den Arretierungsmechanismus einwirken, um die Feststellstange in Axialrichtung zu blockieren. Umgekehrt kann er den Arretierungsmechanismus mit Hilfe der Feststellstange auch vom Ende des Tisches her wieder lösen, wenn er die Tischplatten ausziehen oder zusammenschieben will.

Die Betätigung des Arretierungsmechanismus erfolgt durch Drehen der Feststellstange um ihre Längsachse. Hierzu weist die Feststellstange zumindest auf einem Teil ihrer Länge einen nicht-kreisförmigen Querschnitt auf. Der Arretierungsmechanismus wird dann dadurch gebildet, daß der diesen nicht-kreisförmigen Querschnitt aufweisende Abschnitt der Feststellstange in einem hinreichend engen Kanal des als Strangprofil ausgebildeten Tragteils geführt ist, so daß er bei einer Drehung um seine Längsachse in diesem Kanal verkantet und klemmend fixiert wird.

Vorteilhafte Ausgestaltungen und Weiterbildungen der Erfindung ergeben sich aus den Unteransprüchen.

Als Betätigungseinrichtung ist vorzugsweise am freien Ende der Feststellstange ein Hebel vorgesehen, mit dem sich die Feststellstange drehen läßt. Dieser Hebel kann durch eine Feder in die Arretierungsstellung vorgespannt sein. Wenn der Benutzer die Tischplatte ausziehen will, greift er mit der Hand um die Tischkante und betätigt den unter der Tischplatte angeordneten Hebel entgegen der Federkraft. so daß die Arretierung aufgehoben wird. Sobald der Benutzer den Hebel wieder losläßt, bewegt dieser sich selbsttätig in die Arretierungsstellung zurück, so daß die Tischplatte automatisch in der erreichten Position festgestellt wird.

Die Feststellstange ist vorzugsweise auf dem größten Teil ihrer Länge mit ausreichend Spiel in dem engen Kanal des Tragteils geführt und nur punktuell in dem Kanal abgestützt, so daß sie sich bei längeren Auszugswegen etwas durchbiegen oder etwas kippen kann, ohne daß die Auszugsbewegung behindert wird.

Der nicht-kreisförmige Querschnitt der Feststellstange läßt sich auf besonders einfache und kostengünstige Weise dadurch herstellen, daß die als runder Draht ausgebildete Feststellstange in einem Endabschnitt etwas gequetscht wird.

Im folgenden wird ein bevorzugtes Ausführungsbeispiel anhand der Zeichnung näher erläutert.

Es zeigen:
- Fig. 1: eine Stirnansicht einer Auszugschiene, bei der eine der beiden Laufschienen geschnitten dargestellt ist;
- Fig. 2: eine Teil-Seitenansicht der Auszugschiene mit Feststelleinrichtung;
- Fig. 3 u. 4: eine Stirnansicht einer Betätigungseinrichtung und einen Schnitt durch deb Arretierungsmechanismus in arretiertem Zustand; und
- Fig. 5 u. 6: eine Stirnansicht der Betätigungseinrichtung und einen Schnitt durch den Arretierungsmechanismus in gelöstem Zustand.

Gemäß Figur 1 weist eine Auszugschiene für einen Ausziehtisch ein als Tragteil dienendes Strangprofil 10 aus Aluminium auf, an dem zwei auf Kugeln 12 gelagerte Laufschienen 14 geführt sind. Die Kugeln 12 sind in jeweiligen Kugelkäfigen 16 gehalten, von denen in Figur 1 nur einer dargestellt ist.

Das Strangprofil 10 hat insgesamt einen L-förmigen Querschnitt mit einem in der Zeichnung waagerechten Befestigungsschenkel 18 und einem in der Zeichnung vertikalen, als Hohlprofil ausgebildeten Tragschenkel 20. An den Tragschenkel 20 sind vier nach Art eines Doppel-T angeordnete Flansche 22 angeformt, so daß zu entgegengesetzten Seiten geöffnete, C-förmige Führungsprofile 24 für die Laufschienen 14 gebildet werden. Das Hohlprofil des Tragschenkels 20 ist in der Mitte durch zwei Querrippen 26 ausgesteift, die die beiden Außenwände des Hohlprofils verbinden. Am stirnseitigen Ende ist der Tragschenkel 20 im Bereich zwischen den beiden Querrippen 26 ausgestanzt, so daß ein Schlitz 28 zur Aufnahme einer Umlenkrolle 30 gebildet wird. Die Umlenkrolle 30 ist auf einem Achsstift 32 gelagert, der sich in lagerschalenartigen Ausfräsungen in den Stirnflächen der beiden Querrippen 26 abstützt.

Am entgegengesetzten Ende der Auszugschiene ist eine weitere nicht gezeigte Umlenkrolle in der gleichen Weise befestigt. Ein Seilzug 34 ist um die Umlenkrollen 30 herumgeführt und in nicht gezeigter Weise mechanisch mit den beiden Laufschienen 14 verbunden. Auf diese Weise sind die Bewegungen der Laufschienen 14 relativ zu dem Strangprofil 10 derart miteinander gekoppelt, daß die beiden Laufschienen 14 sich stets synchron und gegenläufig bewegen.

Der Tragschenkel 20 ist in der Nähe jedes Endes mit einer Einstanzung 36 versehen, die dadurch gebildet wird, daß zwei parallele vertikale Streifen der Wände des Hohlprofils zusammengedrückt und nach einer Seite (nach rechts in Figur 1) herausgedrückt werden. Diese Einstanzung 36 bildet einen Anschlag für eine nach innen aus der Laufschiene 14 herausgedrückte Lasche 38 und begrenzt so den Ausziehweg der Laufschiene 14.

Der Befestigungsschenkel 18 des Strangprofils 10 ist auf einem Teil seiner Länge ausgestanzt, so daß lediglich einzelne Befestigungslaschen 40 stehenbleiben.

In dem hohlen Tragschenkel 20 des Strangprofils 10 werden zwei Kanäle 42 gebildet. In dem oberen dieser Kanäle 42 verläuft eine Feststellstange 44, die sich punktuell auf einer durch die Einstanzung 36 gebildeten Schulter 46 abstützt.

In Figur 2 ist ein mit der Auszugschiene nach Figur 1 ausgerüsteter Ausziehtisch in einem Teil-Längsschnitt dargestellt. Man erkennt ein Ende des Strangprofils 10 sowie das etwas weiter nach außen vorstehende Ende einer der Laufschienen 14, auf der eine der beiden ausziehbaren Tischplatten 48 des Ausziehtisches befestigt ist. Unter der Tischplatte 48 ist in der Nähe des stirnseitigen Randes ein Haltewinkel 50 befestigt, dessen vertikaler Schenkel von der Feststellstange 44 durchlaufen wird. Die Feststellstange 44 ist in dem Haltewinkel 50 drehbar, ist jedoch in Axialrichtung durch Sprengringe 52 oder dergleichen an diesem festgelegt. Bei den Ausziehbewegungen der Tischplatte 48 bewegen sich somit die Laufschiene 14, die Tischplatte 48, der Haltewinkel 50 und die Feststellstange 44 als eine Einheit.

Die Feststellstange 44 hat auf dem größten Teil ihrer Länge einen runden Querschnitt, hat jedoch an ihrem in Figur 2 linken Ende einen leicht gequetschten Endabschnitt 54, so daß ihr Außenquerschnitt dort etwas in Radialrichtung über den runden Querschnitt der Feststellstange übersteht. Dieser Endabschnitt 54 liegt im gesamten Ausziehbereich der Laufschiene 14 innerhalb des in dem Tragschenkel 20 des Strangprofils 10 gebildeten Kanals 42.

Am entgegengesetzten, freien Ende der Feststellstange 44 wird eine Betätigungseinrichtung 56 dadurch gebildet, daß die Feststellstange zu einem Hebel 58 abgewinkelt ist, der in Figur 2 schräg aufwärts nach hinten vorspringt und an seinem abwärts gekröpften Ende einen Betätigungsknopf 60 trägt. Auf der Feststellstange 44 ist eine Spiralfeder 62 angeordnet, die sich einem Schenkel an dem Haltewinkel 50 und mit dem anderen Schenkel an dem Hebel 58 abstützt und den Hebel 58 nach unten vorspringt.

In Figur 3 ist die Betätigungseinrichtung 56 im unbetätigten Zustand dargestellt. Figur 4 zeigt die zugehörige Stellung eines Arretierungsmechanismus 64, die durch den gequetschten und verbreiterten Endabschnitt 54 der Feststellstange 44 in dem Kanal 42 des Tragschenkels 20 gebildet wird. Die Spiralfeder 62 hat die Tendenz, die Feststellstange 44 im Uhrzeigersinn in Figuren 3 und 4 zu verdrehen, so daß sich die radial vorstehenden Teile des Endabschnitts 54 klemmend an die Innenwände des Kanals 42 anlegen. Hierdurch werden die axialen Positionen der Feststellstange 44 und damit auch der Tischplatte 48 und der Laufschiene 14 kraftschlüssig fixiert. Zugleich wird so der Schwenkbereich des Hebels 58 begrenzt.

Figuren 5 und 6 zeigen den Zustand, in dem der Benutzer beim Verstellen der Tischplatte den Betätigungsknopf 60 etwas nach oben gedrückt und dadurch den Hebel 58 entgegen der Kraft der Spiralfeder 62 verschwenkt hat. Die Feststellstange 44 kommt dadurch in eine Lage, in der ihr abgeflachter und radial vorspringender Endabschnitt 54 parallel zu den Wänden des Kanals 42 orientiert ist, so daß die Feststellstange mit Spiel in dem Kanal 42 aufgenommen wird und sich in Axialrichtung bewegen läßt.

## Patentansprüche

1. Auszugschiene mit einem an einem Möbelteil zu befestigenden Tragteil (10), mindestens einer teleskopartig ausziehbar an dem Tragteil geführten Laufschiene (14) und einer mittelbar oder unmittelbar mit der Laufschiene verbundenen und parallel zu dieser verlaufenden Feststellstange (44), die durch einen Arretierungsmechanismus (64) an dem Tragteil (10) feststellbar ist, dadurch **gekennzeichnet,** daß das Tragteil (10) ein hohles Strangprofil ist, das einen die Feststellstange (44) aufnehmenden Kanal (42) mit länglichem Querschnitt bildet, daß die Feststellstange (44) zugleich ein Übertragungsglied zur Betätigung des Arretierungsmechanismus (64) vom freien Ende der Feststellstange her bildet und daß der Arretierungsmechanismus (64) durch einen Abschnitt (54) der Feststellstange (44) gebildet wird, der in dem Kanal (42) des Tragteils (10) liegt und einen nicht-kreisförmigen Querschnitt hat, so daß er sich bei Verdrehung der Feststellstange um ihre Längsachse klemmend an die Innenwände des Kanals (42) anlegt.

2. Auszugschiene nach Anspruch 1, dadurch **gekennzeichnet,** daß der Abschnitt (54) der Feststellstange (44) mit nicht-kreisförmigem Querschnitt durch eine Quetschung des im übrigen kreisförmigen Querschnitts der Feststellstange (44) gebildet ist.

3. Auszugschiene nach Anspruch 1 oder 2, dadurch **gekennzeichnet,** daß eine Betätigungseinrichtung (56) am freien Ende der Feststellstange (44) durch einen von der Feststellstange abgewinkelten Hebel (58) gebildet wird und daß die Feststellstange durch eine an dem Hebel (58) angreifende Feder (62) elastisch in die Position vorgespannt ist, in der der Arretierungsmechanismus (64) wirksam ist.

4. Auszugschiene nach einem der vorstehenden Ansprüche, dadurch **gekennzeichnet,** daß die Feststellstange (44) mit vertikalem Spiel in dem Kanal (42) aufgenommen ist und sich kippbar auf einer durch eine Einstanzung (36) des Tragteils (10) gebildeten Schulter (46) abstützt.

5. Auszugschiene nach Anspruch 4, dadurch **gekennzeichnet,** daß die Einstanzung (36) zugleich einen Anschlag zur Begrenzung des Ausziehweges einer der Laufschienen (14) bildet.

6. Ausziehtisch mit einer ausziehbaren Tischplatte (48), **gekennzeichnet** durch eine Auszugschiene nach einem der Ansprüche 1 bis 5, an deren Laufschiene (14) die Tischplatte (48) befestigt ist.

7. Ausziehtisch nach Anspruch 6, dadurch **gekennzeichnet,** daß die Feststellstange (44) in der Nähe ihres freien Endes drehbar und axialfest in einem an der Tischplatte (48) befestigten Halter (50) gehalten ist.

## Claims

1. A slide comprising a support member (10) to be mounted to a furniture part, at least one slide rail (14) guided along the support member for telescopic extension, and at least one locking rod (44) connected directly or indirectly to the slide rail and extending in parallel therewith and arranged to be locked at the support member (10) by means of a locking mechanism (64), **characterized** in that the support member (10) is a hollow extruded profile forming a channel (42) which accommodates the locking rod (44) and has an elongated cross-section, the lokking rod (44) also serves as a transmission member for actuating the locking mechanism (64) from the free end of the locking rod, and in that the locking mechanism (64) is formed by a section (54) of the locking rod (44) which lies inside of the channel (42) of the support member (10) and has a non-circular cross-section so that it is jammed at the internal walls of the channel (42) when the locking rod is rotated about its longitudinal axis.

2. A slide according to claim 1, characterized in that the section (54) of the lokking rod (44) having the non-circular cross-section is formed by quenching the locking rod (44), which in other parts has a circular cross-section.

3. A slide according to claim 1 or 2, characterized in that an operating device (56) at the free end of the locking rod (44) is formed by a lever (58) angled from the locking rod, and in that the locking rod is elastically biased, by means of a spring (62) acting upon the lever (58), into a position in which the locking mechanism (64) is effective.

4. A slide according to any of the preceding claims, characterized in that the locking rod (64) is accommodated in the channel (42) with vertical play and is tiltably supported on a shoulder (46) formed by a punched depression (36) of the support member (10).

5. A slide according to claim 4, characterized in that the punched depression (36) also forms a stop for limiting the extension stroke of one of the slide rails (14).

6. An extensible table having an extensible top panel (48), **characterized** by a slide according to one of the claims 1 to 5, which has the top panel (48) fixed to its slide rail (14).

7. An extensible table according to claim 6, characterized in that a portion of the locking rod (44) close to its free end is held rotatably and axially immovable in a bracket (50) which is mounted to the top panel (48).

## Revendications

1. Rail télescopique comprenant une partie porteuse (10) à fixer à une partie de meuble, au moins un rail mobile (14) guidé sur la partie porteuse avec la possibilité de coulisser de manière télescopique, et une tige de blocage (44) qui est reliée indirectement ou directement au rail mobile et s'étend parallèlement à celui-ci et qui peut être bloquée par un mécanisme d'arrêt (64) situé sur la partie porteuse (10), caractérisé en ce que la partie porteuse (10) est un profilé extrudé creux qui forme un canal (42) de section transversale oblongue dans lequel est logée la tige de blocage (44), en ce que la tige de blocage (44) forme en même temps un organe de transmission pour actionner le mécanisme d'arrêt (64) à partir de l'extrémité libre de la tige de blocage, et en ce que le mécanisme d'arrêt (64) est formé par une portion (54) de la tige de blocage (44), ladite portion se trouvant dans le canal (42) de la partie porteuse (10) et possédant une section transversale non circulaire, de sorte que, lors de la rotation de la tige de blocage autour de son axe longitudinal, elle se plaque avec un effet de coincement contre les parois intérieures du canal (42).

2. Rail télescopique selon la revendication 1, caractérisé en ce que la portion (54) de la tige de blocage (44) à section transversale non circulaire est formée par écrasement de la section par ailleurs circulaire de la tige de blocage (44).

3. Rail télescopique selon la revendication 1 ou 2, caractérisé en ce qu'un dispositif d'actionnement (56) est formé à l'extrémité libre de la tige de blocage (44) par un levier (58) coudé par rapport à la tige de blocage, et en ce que, par l'intermédiaire d'un ressort (62) agissant sur le levier (58), la tige de blocage est précontrainte élastiquement vers une position dans laquelle le mécanisme d'arrêt (64) est actif.

4. Rail télescopique selon une des revendications précédentes, caractérisé en ce que la tige de blocage (44) est logée dans le canal (42) avec un jeu vertical et prend appui de manière basculante sur un épaulement (46) formé par une partie découpée (36) de la partie porteuse (10).

5. Rail télescopique selon la revendication 4, caractérisé en ce que la partie découpée (36) sert en même temps de butée pour limiter la course d'allongement de l'un des rails mobiles (14).

6. Table à rallonges avec un plateau de table coulissant (48), caractérisée par un rail télescopique selon l'une des revendications 1 à 5, sur le rail mobile (14) duquel est fixé le plateau de table (48).

7. Table à rallonges selon la revendication 6, caractérisée en ce que, à proximité de son extrémité libre, la tige de blocage (44) est supportée de manière tournante et fixe axialement dans un support (50) solidarisé au plateau de table (48).
